# EUROPÄISCHE PATENTSCHRIFT

(11) **EP 0 718 562 B1**
(45) Veröffentlichungstag und Bekanntmachung des Hinweises auf die Patenterteilung: **23.02.2000**
(21) Anmeldenummer: 95119087.5
(22) Anmeldetag: 05.12.1995
(51) Int. Cl.: F24C 3/06, F24C 3/12

(54) **Kochapparat mit einem Glaskeramikkochfeld**
Cooker with a glass ceramic cooking surface
Appareil de cuisson avec une surface de cuisson en vitro-céramique

(30) Priorität: 23.12.1994 DE 4446237
(43) Veröffentlichungstag der Anmeldung: 26.06.1996
(73) Patentinhaber: Diehl Stiftung & Co., 90478 Nürnberg (DE)
(72) Erfinder: vom Schloss, Edgar, D-90522 Oberasbach (DE); Kalmer, Christoph Paul, D-90607 Rückersdorf (DE); Becke, Gerhard, D-91301 Forchheim (DE)

(56) Entgegenhaltungen:
- DE-A- 4 307 073
- DE-C- 4 003 799
- FR-A- 2 641 060
- IEEE TRANSACTIONS ON INDUSTRY APPLICATIONS, Bd. 24, Nr. 5, 1.September 1988, Seiten 765-771, XP000120858 DONNELLY D E ET AL: "HOT SURFACE IGNITION SYSTEM"

## Beschreibung

Die Erfindung bezieht sich auf einen Kochapparat mit einem Glaskeramikkochfeld und einem oder mehreren Gasstrahlungsbrennern, von denen jeder eine Gasversorgungseinrichtung mit Magnetventil, einen Glühzünder, eine Flammenüberwachungseinrichtung und einen Ein-/Ausschalter für den Glühzünder sowie eine Steuereinrichtung für den Betrieb und die Überwachung des Brenners aufweist.

Kochapparate der vorbeschriebenen Art sind beispielsweise aus der DE 40 03 799 C1 bekannt. Bei der dort beschriebenen Anordnung wird der Gasbrenner über einen Glühzünder gezündet und über eine Ionisationsstrecke das Vorhandensein oder Nichtvorhandensein einer Gasflamme überwacht. Sobald eine Gasflamme erkannt wird, wird der Glühzünder über eine Steuereinrichtung abgeschaltet.

In IEEE Transactions on Industry Applications, Bd. 24, Nr. 5, September/Oktober 1988, S. 765 - 771, XP000120858, Donnelly et al,: "Hot surface ignition system" ist ein Microcomputer- gesteuertes Gasflammen-Überwachungssystem beschrieben, bei welchem der Glühzünder vorgeheizt und eine Sekunde nach Öffnen des Gasventils abgeschaltet wird. Danach erfolgen diverse Abfragezyklen auf Vorhandensein bzw. Flackern der Gasflamme. Bei Nichtvorhandensein einer Flamme wird ein neuer Startversuch unternommen oder das System abgeschaltet.

Überwachungseinrichtungen dieser Art haben den Vorteil, den Glühzünder zeitnah nach Zündung einer Flamme abzuschalten und damit eine unnötige Aufheizung zu verhindern. Nachteil solcher Lösungen ist jedoch, daß die Gasflamme nach ihrer Zündung und nach dem Erkennen durch die Ionisationsstrecke in der Anlaufphase noch nicht in jedem Falle ein stabiles Brennverhalten aufweist. Ein solches hängt nämlich sehr stark von dem verwendeten Gasgemisch ab. Ist das Brennverhalten der Gasflamme noch nicht stabil, so kann ein Wiedererlöschen eintreten, mit der Folge, daß die Anordnung das Erlöschen der Flamme erkennen und einen erneuten Start einleiten muß. Da aus Sicherheitsgründen die Zahl der Wieder-Startversuche innerhalb eines bestimmten Zeitraumes nur gering sein darf, ist in solchen Fällen ein unstetes Verhalten des Zündungsmechanismus, mit zeitweisen Unterbrechungen, zu erwarten.

Um Schwierigkeiten dieser Art zu vermeiden, hat es sich die Erfindung zur Aufgabe gesetzt, die unsichere Brenner-Anlaufphase zu überbrücken, ohne den Glühzünder unnötig lange weiterbrennen zu lassen.

Zur Lösung dieser Aufgabe schlägt die Erfindung die im Anspruch 1 gekennzeichneten Merkmale vor.

Grundgedanke der vorgeschlagenen Lösung ist es, die Gasflamme nach einer ersten, vorbestimmten Zeit, welche statistisch gesehen mit hoher Wahrscheinlichkeit ein stabiles Brennerbild erwarten läßt, durch die Flammenerkennungseinrichtung auf Vorhandensein überprüfen zu lassen. Ist eine Flamme vorhanden, wird der Glühzünder abgeschaltet, ist keine Flamme vorhanden, so wird nach einer zweiten vorbestimmten Zeit, die der vorgeschriebenen Sicherheitszeit entspricht, erneut das Vorhandensein der Gasflamme überprüft. Ist diese dann noch immer nicht vorhanden, so wird angenommen, daß es sich um einen Störfall handelt und der Kochapparat wird in eine sogenannte Störabschaltungsroutine geschaltet und nicht nur der fehlerhafte, sondern alle Brenner stillgesetzt.

Mit der vorgeschlagenen Lösung wird die Zahl der von der Steuereinrichtung durchzuführenden Wiederstartversuche drastisch eingeschränkt und mögliche, dadurch bedingte Verzögerungszeiten eliminiert. Der Kochapparat erhält dadurch zum einen einen stetigeren Anlaufbetrieb, insbesondere bei qualitativ schwankenden Gasgemischen.

Gemäß der Erfindung ist vorgesehen, daß die Steuereinrichtung als erste vorbestimmte Zeit einen Zeitraum von 5 Sekunden und als zweite vorbestimmte Zeit einen Zeitraum von 10 Sekunden ausgibt. Selbstverständlich wäre es im Sinne der Erfindung möglich, diese Zeiträume zu variieren.

Die Steuereinrichtung ist gemäß einer Weiterbildung der Erfindung vorzugsweise durch einen Mikroprozessor realisiert, es kann hierfür jedoch auch ein ASIC Verwendung finden. Als Flammenüberwachungseinrichtung dient vorzugsweise eine Ionisationsstrecke.

Nachfolgend soll die Erfindung an einem Ausführungsbespiel anhand der Zeichnung noch näher erläutert werden.

Es zeigen:
- Figur 1: in schematischer Darstellung einen Kochapparat mit Steuereinrichtung;
- Figuren 2a - 2c: die Darstellung verschiedener Zündvorgänge bei einem bekannten Kochapparat;
- Figuren 3a - 3c: die Darstellung verschiedener Zündvorgänge bei einem erfindungsgemäßen Kochapparat.

In Figur 1 ist ein Gas-Keramikkochfeld 1 dargestellt, unter dem einem Vlies 2 mit angeordnet ist. Über eine Gasleitung 3 und ein Magnetventil 4 erfolgt die Gaszufuhr. Ein Glühzünder 5 wird über eine elektronische Steuereinrichtung 6 angesteuert. Letztere steht auch mit dem Magnetventil 4 in Verbindung. Ihre Befehle erhält sie von einem üblichen Handhabungsknebel 7 am Herd. Zur Flammenüberwachung dient eine Ionisationsstrecke 8, die ebenfalls an der Steuereinrichtung 6 elektrisch angeschlossen ist.

Die Funktionsweise der Anordnung ist wie folgt. Nach Betätigen des Knebels 7 wird der Glühzünder 5 bestromt und aufgeheizt, das Magnetventil 4 geöffnet und dann das Vlies gezündet. Von der Steuereinrichtung 6 wird nach Inbetriebnahme des Glühzünders nach einer vorbestimmten Zeit, im vorliegenden Falle von 5 Sekunden, ein Abfragesignal an die Flammenerkennungseinrichtung 8 gegeben derart, daß an deren Zustand erkannt wird, ob eine Gasflamme vorhanden ist oder nicht. Wurde von der Flammenüberwachungseinrichtung 8 eine Flamme erkannt, so wird von der Steuereinrichtung 6 der Glühzünder 5 abgeschaltet. Wurde hingegen keine Flamme erkannt, so bleibt der Glühzünder in Betrieb und die Steuereinrichtung gibt nach einer zweiten vorbestimmten Zeit, im vorliegenden Fall sind dies weitere 5 Sekunden, ein erneutes Abfragesignal an die Flammenüberwachungseinrichtung 8. Der Glühzünder wird jetzt in jedem Falle abgeschaltet Wurde eine Flamme erkannt, so bleibt das Magnetventil 5 geöffnet, wurde keine Flamme erkannt, so wird es geschlossen und es erfolgt eine Störabschaltung aller Brenner des Kochapparates und Ausgabe eines Signals an einer nicht dargestellten Anzeige oder einem Summer.

Anhand der Figuren 2a bis 2c soll zunächst die Wirkungsweise einer bekannten Steuerung für einen Kochapparat beschrieben werden, bei welchem der Glühzünder bei Erkennen des Flammensignals abgeschaltet wird.

In Figur 2a sind entlang einer Zeitachse die Wirkungszustände mehrerer Baugruppen eines Kochapparats dargestellt. Man erkennt, daß bei Vorhandensein einer Betriebsspannung und Betätigung des Knebels zunächst das Gebläse für den Kochapparat eingeschaltet wird und nach einer vom Gerät vorgegebenen Wartezeit der Glühzünder und nach einer Vorglühzeit das Magnetventil für den Gasfluß eingeschaltet werden. Nach einer gewissen Zeit beginnt die Flamme zu zünden, es wird ein Flammensignal, zunächst mit Unterbrechungen, erkannt und der Zünder jeweils kurzzeitig ein- und wieder ausgeschaltet, bis dann, erkennbar am dauernd verlaufenden Flammensignal die Flamme konstant brennt und der Glühzünder endgültig abgeschaltet wird.

In Figur 2b ist dargestellt, daß eine bereits vorhandene Flamme aus irgendwelchen Gründen ausgegangen ist, wobei von der Flammenüberwachungseinrichtung ein Flammenausfallsignal abgegeben wird und gleichzeitig der Zünder eingeschaltet wird. Man erkennt auch hier wieder, daß der Zünder, nachdem die Flamme stabil brennt, nach mehreren Unterbrechungen endgültig abgeschaltet wird und das Flammenausfallsignal verschwindet. Bei diesem sehr kurzzeitigen Störfall wurde das Magnetventil nicht abgeschaltet, sondern blieb offen, nachdem ein Zündvorgang innerhalb einer Sicherheitszeit mit Erfolg eingeleitet wurde.

In Figur 2c ist schließlich ein Fall dargestellt, bei welchem nach einem kurzzeitigen Störfall keine erfolgreiche Zündung eingeleitet werden konnte. Man erkennt, daß, ähnlich wie in Figur 2b, nach Verschwinden der Flamme ein Flammenausfallsignal gegeben und gleichzeitig der Glühzünder bestromt wird. Nach einer Sicherheitszeit ts werden der Zünder und das Magnetventil abgeschaltet und ein Störabschaltsignal erzeugt.

Anhand der Figuren 3a bis 3c soll nun die Wirkungsweise der Erfindung noch näher erläutert werden.

Aus Figur 3a ist erkennbar, daß nach Betätigung des Knebels 7 zunächst das Gebläse eingeschaltet wird und nach einer Wartezeit zunächst der Glühzünder eingeschaltet und dann das Magnetventil geöffnet werden. Nach einer Zeit t1 wird von der Steuereinrichtung 6 überprüft, ob die Flammenüberwachungseinrichtung 8 eine Gasflamme erkannt hat. Im vorliegenden Falle ist dies nicht der Fall, der Glühzünder bleibt noch bestromt bis zum Ende der Zeit ts, am Ende der Sicherheitszeit. Inzwischen wird von der Flammenüberwachungseinrichtung 8 ein Flammensignal erkannt und der Glühzünder 5 zu diesem Zeitpunkt abgeschaltet.

Anhand von Figur 3b wird ein kurzzeitiger Störfall beschrieben, analog zu Figur 2b. Man erkennt, daß nach Verlöschen der Flamme zum Zeitpunkt ta nach kurzer Zeit ein Flammenausfallsignal erzeugt und gleichzeitig der Zünder eingeschaltet wird. Zum Zeitpunkt t1, im vorliegenden Falle nach 5 Sekunden, wird erstmalig geprüft, ob eine Flamme vorhanden ist. Nachdem die Flammenüberwachungseinrichtung 8 eine solche erkannt hat und kein Flammenausfallsignal mehr abgibt, wird der Glühzünder am Ende der Sicherheitszeit ts abgeschaltet. Das Magnetventil bleibt wieder während der ganzen Zeit geöffnet. Zum Zeitpunkt t1 erfolgt eine erneute Prüfung der Flammenüberwachungseinrichtung 8 durch die Steuereinrichtung 6. Nachdem kein Flammenausfallsignal vorhanden ist, wird auf eine ordnungsgemäß brennende Flamme geschlossen und ein ordnungsgemäßer Betrieb konstatiert. Der Zünder wird zu diesem Zeitpunkt nicht mehr betätigt.

Anhand von Figur 3c wird, analog zu Figur 2c, ein nicht zu behebender Störfall beschrieben. Man erkennt, daß nach Verschwinden der Flamme innerhalb der Zeit ta nach kurzer Zeit ein Flammenausfallsignal festgestellt und der Glühzünder 5 bestromt wird. Zum Zeitpunkt t1 wird erstmalig geprüft, ob eine Flamme vorhanden ist; nachdem dies nicht der Fall ist und das Flammenausfallsignal besteht, bleibt der Zünder weiterhin bestromt. Am Ende der Sicherheitszeit ts erfolgt über die Steuereinrichtung 6 erneut eine Überprüfung der Flammenüberwachungseinrichtung 8. Es besteht noch immer ein Flammenausfallsignal zum Zeichen für das Nichtvorhandensein einer Flamme. Jetzt wird der Zünder abgeschaltet, das Magnetventil geschlossen und das System in eine Störabschaltungsroutine geschaltet, in welcher ein Signal entweder an eine optische oder an eine akustische Anzeige ausgegeben wird, zum Zeichen, daß der Benutzer den gesamten Schaltvorgang einschließlich Knebelbetätigung erneut startet.

Im Vergleich der Figuren 3a und 3b mit den Figuren 2a und 2b erkennt man, daß bei der erfindungsgemäßen Anordnung ein mehrfachen Zünden des Zünders bis zum Erreichen eines stabilen Flammenbildes am Gasbrenner nicht erfolgt, sondern daß der Zünder entweder aus oder an ist und nicht "flackert". Damit werden die eingangs erläuterten Vorteile der Erfindung erreicht.

## Patentansprüche

1. Kochapparat mit einem Glaskeramikkochfeld und einem oder mehreren Gasstrahlungsbrennern, von denen jeder eine Gasversorgungseinrichtung mit Magnetventil, einen Glühzünder, eine Flammenüberwachungseinrichtung und einen Ein-/Ausschalter für den Glühzünder sowie eine Steuereinrichtung für den Betrieb und die Überwachung des Brenners aufweist,
dadurch gekennzeichnet,
daß die Steuereinrichtung (6) nach einer ersten vorbestimmten Zeit nach der Zündung des Glühzünders (5) und nahezu gleichzeitigem Einschalten des Magnetventils (4) die Flammenüberwachungseinrichtung (8) auf das Vorhandensein einer Gasflamme abfragt,
daß die Steuereinrichtung (6) bei Vorhandensein einer Gasflamme den Glühzünder (5) abschaltet und einen ordnungsgemäßen Betrieb konstatiert, ohne daß eine weitere Abfrage der Flammenüberwachungseinrichtung (8) erfolgt,
daß die Steuereinrichtung (6) nur bei Nichtvorhandensein einer Flamme und erst nach einer vorgegebenen zweiten Zeit (ts) die Flammenüberwachungseinrichtung (8) ein zweites Mal abfragt und bei Vorhandensein einer Gasflamme den Glühzünder (5) abschaltet bzw. bei Nichtvorhandensein eine Störabschaltung des betreffenden Brenners vornimmt.

2. Kochapparat nach Anspruch 1,
dadurch gekennzeichnet,
daß die Steuereinrichtung (6) bei Erhalt eines Signals der Flammenüberwachungseinrichtung (8) wegen Erlöschens der Gasflamme einen erneuten Startversuch des Glühzünders (5) vornimmt, ohne das Magnetventil (4) zwischendurch abzuschalten.

3. Kochapparat nach Anspruch 1,
dadurch gekennzeichnet,
daß die Steuereinrichtung (6) als erste vorbestimmte Zeit 5 sec. und als zweite vorbestimmte Zeit 10 sec. ausgibt.

4. Kochapparat nach Anspruch 1,
dadurch gekennzeichnet,
daß die Steuereinrichtung (6) als Mikroprozessor ausgebildet ist.

5. Kochapparat nach Anspruch 1,
dadurch gekennzeichnet,
daß als Flammenüberwachungseinrichtung (8) eine Ionisationsstrecke vorgesehen ist.

## Claims

1. Cooker with a glass ceramic cooking zone and one or more radiant gas burners, each of which has gas-supply means with solenoid valve, an electric igniter, flame-monitoring means and an on/off switch for the electric igniter as well as control means for operating and monitoring the burner,
characterized in that,
after an initial predetermined period of time has elapsed following the ignition of the electric igniter (5) and almost simultaneous switching-on of the solenoid valve (4), the control means (6) interrogates the flame-monitoring means (8) for the presence of a gas flame,
in the presence of a gas flame, the control means (6) switches off the electric igniter (5) and verifies proper operation without further interrogation of the flame-monitoring means (8),
only in the absence of a flame and only after a predetermined second period of time (ts) does the control means (6) interrogate the flame-monitoring means (8) for a second time and in the presence of a gas flame switch off the electric igniter (5) or, if a gas flame is not present, presume a fault and switch off the burner concerned.

2. Cooker according to Claim 1,
characterized in that,
on receiving a signal from the flame-monitoring means (8) owing to extinguishing of the gas flame, the control means (6) makes another attempt to light it with the electric igniter (5) without switching off the solenoid valve in the meantime.

3. Cooker according to Claim 1,
characterized in that
the control means (6) gives out 5 secs. as first predetermined period of time and 10 secs. as second predetermined period of time.

4. Cooker according to Claim 1,
characterized in that
the control means (6) takes the form of a microprocessor.

5. Cooker according to Claim 1,
characterized in that
an ionization section is provided as flame-monitoring means (8).

## Revendications

1. Appareil de cuisson avec une zone de cuisson en vitrocéramique et un ou plusieurs brûleurs à rayonnement de gaz, dont chacun comporte un dispositif d'alimentation en gaz avec soupape magnétique, un allumeur à incandescence, un dispositif de contrôle de la flamme et un interrupteur marche/arrêt pour l'allumeur à incandescence ainsi qu'un dispositif de commande pour le fonctionnement et le contrôle du brûleur,
caractérisé en ce que
le dispositif de commande (6) interroge le dispositif de contrôle de la flamme (8) quant à la présence d'une flamme de gaz, après un premier temps prédéterminé après l'allumage de l'allumeur à incandescence (5) et enclenchement presque simultané de la soupape magnétique,
en présence d'une flamme de gaz, le dispositif de commande (6) met à l'arrêt d'allumeur à incandescence (5) et constate un fonctionnement correct, sans qu'il se produise une autre interrogation du dispositif de contrôle de flamme (8),
seulement en cas d'absence d'une flamme et après un deuxième temps donné (ts), le dispositif de commande (6) interroge une deuxième fois le dispositif de contrôle de flamme (8) et en cas de présence d'une flamme de gaz il met à l'arrêt l'allumeur à incandescence (5) ou en cas d'absence, il procède à une coupure de panne du brûleur concerné.

2. Appareil de cuisson selon la revendication 1,
caractérisé en ce que lorsqu'il reçoit un signal du dispositif de contrôle de flamme (8), le dispositif de commande (6) procède à un nouvel essai de démarrage de l'allumeur à incandescence (5), à cause d'une extinction de la flamme de gaz, sans mettre à l'arrêt entre temps la soupape magnétique (4).

3. Appareil de cuisson selon la revendication 1,
caractérisé en ce que le dispositif de commande (6) délivre comme premier temps prédéterminé, un temps de 5 secondes et comme deuxième temps prédéterminé, un temps de 10 secondes.

4. Appareil de cuisson selon la revendication 1,
caractérisé en ce que le dispositif de commande (6) est réalisé sous la forme d'un microprocesseur.

5. Appareil de cuisson selon la revendication 1,
caractérisé en ce qu'un parcours d'ionisation est prévu comme dispositif de contrôle de flamme (8).
